# EUROPÄISCHE PATENTSCHRIFT

(11) **EP 0 784 109 B1**
(45) Veröffentlichungstag und Bekanntmachung des Hinweises auf die Patenterteilung: **04.09.2002**
(21) Anmeldenummer: 97810012.1
(22) Anmeldetag: 13.01.1997
(51) Int. Cl.: D02J 1/08, D02G 1/20, D02G 1/16, D02G 1/12

(54) **Verfahren und Vorrichtung zur Erzeugung eines mehrfarbigen Garnes aus unterschiedlich farbigen Teilfäden aus Endlosfilament**
Method and apparatus for the manufacture of a multi-coloured yarn composed of differentially dyed continuous filament yarns
Procédé et dispositif pour la production d'un fil multicoloré à partir de fils continues, teints différentiellements

(30) Priorität: 12.01.1996 CH 9396
(43) Veröffentlichungstag der Anmeldung: 16.07.1997
(62) Teilanmeldung aus: 98104464.7
(73) Patentinhaber: MASCHINENFABRIK RIETER AG, 8406 Winterthur (CH)
(72) Erfinder: Weiss, Hans-Joachim, 9631 Ulisbach (CH)

(56) Entgegenhaltungen:
- EP-A- 0 485 871
- FR-A- 1 575 307
- FR-A- 2 190 957

## Beschreibung

Die Erfindung betrifft ein Verfahren und eine Vorrichtung gemäss Oberbegriff der unabhängigen Ansprüche.

Aus einer europäischen Patentveröffentlichung mit der Nr. 0485871 B1 (Barmag) ist ein Verfahren bereits bekannt, in welchem unterschiedlich gefärbte, je von einem Spinnschacht herkommende Teilfäden je über eine Präparation und je durch eine Vorkompaktierung geführt werden, um anschliessend mittels einem Galettenpaar verstreckt, in einer Texturierdüse texturiert, auf einer Kühltrommel gekühlt, gemeinsam in einer Verwirbelungsdüse kompaktiert und anschliessend aufgespult werden.

Dabei handelt es sich bei der Kompaktierung zwischen der Präparation und den Verstreckgaletten um Verwirbelungsdüsen pro Teilfaden, welche die an sich bekannten Verwirbelungsengstellen verursachen. Solche an sich für das Texturieren nachteiligen Engstellen werden in diesem Verfahren durch das Strecken mittels der Streckgaletten wieder aufgelöst, bevor die Teilfäden in die Texturierdüse gelangen.

Die bestehende Erfindung betrifft die Verbesserung eines Verfahrens für das Produzieren von Garn, wie dies in der US-PS-4,025,595 veröffentlicht ist. Ein solches Garn beinhaltet mindestens zwei verschiedene Filamentbündel, wobei jedes Bündel separat verwirbelt und später die Bündel zusammen verwirbelt werden, um das Garn zu bilden. Die offensichtliche "Differenz" zwischen den beiden Filamentbündeln betrifft ihre Farbe, indem ein Mehrfarbengarn hergestellt wird. Es ist deshalb vorteilhaft diese Art Verfahren mit bezug auf zwei verschiedenfarbige Filamentbündel zu erklären, wobei die Farbdifferenz nicht das wesentliche Merkmal der Erfindung ist. Wünschbare "Effekte" in bezug auf Garnstrukturen und Erscheinungsbild des Garnes können durch Kombinieren von Filamentbündel erhalten werden, welche andere "Unterschiede" aufweisen, beispielsweise solche welche in der US-4,025,595 erwähnt sind.

Das in der US-PS-4,025,595 erklärte Verfahren war für relativ niedrige Spinngeschwindigkeiten vorgesehen, im Vergleich mit den heute modernen Spinnverfahren. Im weiteren konnten texturierte Produkte nur mittels aufeinander folgender Verfahren mit Zwischenprodukten erhalten werden, im sogenannten "Spinn-Streck-Spuhlverfahren" wie dies in der vorgenannten US-Patentschrift erwähnt ist.

Die Produktion von ähnlichen Garnen mittels modernen On-line-Verfahren hat sich als schwierig erwiesen, insofern als in der kontinierlichen Verfahrenslinie ein Texturierschritt inbegriffen ist. Der in der US-PS-4.025,595 veröffentlichte Verwirbelungsschritt hat die Tendenz einen Texturierschritt zu stören. Ein Versuch dieses Problem zu lösen kann in der EP-B-485 871 und in der EP-A-434 601 gefunden werden. In diesen Fällen wird das Filamentbündel oberhalb des Texturierschrittes behandelt, um zu versichern, dass die beiden Schritte voneinander getrennt werden können, mit dem Ziel die "Individualität" der beiden Filamentbündel im Endgarn aufrechtzuerhalten. Diese Verfahren haben einen Erfolgsgrad erreicht, sie geben den Garnherstellern jedoch nicht die verlangte Verlässlichkeit und Flexibilität, in Anbetracht der Tatsache, dass "Garnhersteller" eine unterschiedliche Gruppe von Organisationen mit verschiedenen Marketing- und Produktstrategien bilden.

Die FR-A-2190957 (DE-B-2332773) beschreibt die Herstellung eines Garns, wobei gleichzeitig mindestens 2 Filamente gekräuselt werden, die helle und dunkle kontrastierende Farben aufweisen. Das gekräuselte Gam wird anschliessend gezwimt und /oder vermischt. Gemäss der DE-B-2332773 sollen die gekräuselten Mehrfadenkomponenten zur Erhöhung des Zusammenhaltes der Einzelfasern vor der gegenseitigen Verschlingung einzeln gemischt werden. Zu diesem Zweck sollen die in einer Stauchkammer gemeinsam gekräuselten Garne zuerst gespannt, dann mittels einer Spaltungsführung getrennt und anschliessend zu einer Mischvorrichtung verlaufen, worin die Garne gesondert in Luftstrahlen gemischt werden. Beim Verlassen der Mischvorrichtung werden die gemischten Garne durch eine zweite Spaltungsführung geführt und in einer Fadenführung zusammegefasst. Die gemischten Garne werden dann miteinander in einer Mischvorrichtung verschlungen, wobei ein Kompositgam entsteht.

Die neue Erfindung beinhaltet ein Verfahren zur Herstellung eines Garnes mit einer Mehrzahl von verschiedenen Filamentbündeln, wobei das Verfahren den Schritt der Vereinigung der Filamentbündel beinhaltet, beispielsweise durch Verwirbelung, um dadurch ein Garn zu bilden. Das Verfahren ist durch den Verfahrensschritt gekennzeichnet, in welchem mindestens ein Filamentbündel individuell oberhalb des Verbindungsschrittes und unterhalb aller vorangehenden Streck- Texturier- und Kombinierschritte behandelt wird. Die individuelle Behandlung kann vorgesehen werden, um das Mass der Individualität des behandelten Filamentbündels im, nach der Verbindung der Bündel erhaltenen Garnprodukts zu erhöhen. Die individuelle Behandlung kann (beispielsweise) eine Behandlung beinhalten, welche die Kompaktheit des Fibrillenbündels erhöht (beispielsweise durch Verwirbeln), am Eingang des Verbindungsschrittes. In der bevorzugten Ausführungsform wird jedes Fibrillenbündel individuell und unmittelbar vor dem Eintreten in den Verbindungsschritt behandelt.

Die Erfindung ist durch die Kombination der Merkmale des Verfahrensanspruches 1 bzw. die Kombination der Merkmale des Vorrichtungs anspruches 8 definiert.

Der "Unterschied" zwischen zwei Filamentbündeln, welche erfindungsgemäss verarbeitet werden, beinhalten Unterschiede in
- Farbe
- Titer
- Anzahl der Fibrillen im Filamentbündel
- Polymertyp
- Anfärbbarkeit
- Querschnitt der Fibrillen
- Additive in den Fibrillenbündeln

Die Erfindung liefert ein hochstehend kontrollierbares Verfahren für das Beeinflussen der Struktur und/oder der Erscheinung des Garnproduktes, das heisst es ist eine hochstehend effiziente Methode für das Erzeugen von "Effekte". Dies ist dank der Tatsache, dass der Vereinigungsschritt unmittelbar nach dem individuellen Behandlungsschritt folgt, denn es bestehen keine Zwischenverfahrensschritte, welche die Tendenz haben den Effekt zu verkleinern oder, welche in Betracht gezogen werden müssen um das Mass der individuellen Behandlung zu bestimmen. Beispielsweise beinhaltet eine Art der individuellen Behandlung den Schritt des "örtlichen" Zusammenbringens der Fibrillen eines Fibrillenbündels (durch Bilden von "Engstellen"), wobei die "örtlichen" Verbindungen entlang der Länge des Filamentbündels mit Abständen vorgesehen sind. In einem erfindungsgemässen Verfahren kann die Anzahl der örtlichen Verbindungen pro Längeneinheit des Filamentes die Dichtheit der Verbindung in der Örtlichkeit und die Gleichmässigkeit der Verbindungsschritte entlang der Länge des Filamentbündels, mit Bezug auf den gewünschten Effekt gesteuert werden und zwar ohne Eingrenzungen, gegeben durch andere Verfahrensschritte ausser dem Verbinden. Wie bereits in der US-PS 4.025,595 vorgeschlagen ist es möglich, gewünschte "Effekte" durch "Ausbalancieren" der individuellen Behandlung mit der kollektiven Behandlung im Verbindungsschritt zu erzeugen.

Mit Bezug auf in der WO 96/09425 beschriebenen Verfahren, sei als Beispiel eine Filamentbehandung beschrieben, wobei die Hauptelemente in der Fig. A gezeigt sind. Der Einfachheithalber sind nur zwei Filamentbündel I und II gezeigt. Nachdem die Filamentbündel separat gesponnen wurden (Spinnbalken und Düsenanordnung nicht gezeigt), werden sie mittels einer ersten Rolle G1 und einer zweiten Rolle G2 gestreckt, bevor sie in einer Aufwindmaschine W aufgewickelt werden (die Darstellung in Fig. A ist lediglich schematisch). Die Filamentbündel werden individuell bei T1 und T2 behandelt und die behandelten Filamentbündel werden in J zu einem Garn vereint.

Die Fig. B zeigt schematisch ein unbehandeltes Filamentbündel - Fibrillen von unbehandelten Filamentbündeln sind frei sich mit solchen von einem anderen unbehandelten Filamentbündel "zu vereinen", wenn die beiden Filamentbündel zusammengebracht werden. Eine Methode um die Freiheit solcher Fibrillen bezüglich der "Vereinigung" zu limitieren, besteht darin, dass "kompakte Stellen" S in jedem Bündel vorgesehen wird, wie dies in Fig. C gezeigt ist. Solche kompakte Stellen können beispielsweise durch Verwirbeln geformt werden. Solche kompakte Stellen entstehen bei der Verwirbelung dann, wenn ein Luftstrahl quer durch das laufende Fibrillenbündel geblasen wird, welcher das Fibrillenbündel in zwei Teile teilt und dann in beiden Teilen ein entgegengesetzt gerichteter Drall verursacht, der nach verlassen des Luftstrahls wieder aufgehoben wird, wobei sich die Fibrillen der beiden Fibrillenbündel während dieser Entdrallung ineinander vermischen und dadurch die Engstellen verursachen. Dabei beginnt nach dem Durchgang der hinteren Engstelle, in Laufrichtung gesehen, dasselbe von neuem. Eine andere Methode die Freiheit der genannten "Vereinigung" zu limitieren besteht in der Falschdrehung des Filamentbündeln, wie dies beispielsweise in Fig. D gezeigt ist. Es ist allgemein bekannt, dass es nicht möglich ist einen "echten Drall" in einem laufenden Garn (Filamentbündel) mittels Falschdrall zwischen zwei Enden des Garnes zu erzeugen. Es ist hingegen möglich, eine Art "Reversierdrall" zu bilden, wie dies in Fig. D gezeigt ist, in welcher das Filamentbündel eine erste Drallrichtung in der Region R1 und eine zweite Drallrichtung in der Region R2 zeigt - es ist auch möglich, dieses Drallmuster zu "fixieren" in dem Drallstops in die Garnstruktur hineingebracht werden. Das Einbringen von "Drallstops", kann dadurch erreicht werden, dass ein behandeltes Bündel mit einem anderen Bündel zu einem Garn vereint wird, wie dies in Fig. A mit J gezeigt ist.

Die Fig. E zeigt schematisch eine Vorrichtung mittels welcher an einem Filamentbündel "kompakte Stellen" S eingebracht werden können. Die Vorrichtung umfasst einen gemeinsamen Einlass (dargestellt mit dem Pfeil P) und drei Ausgänge (dargestellt mit kleinen Pfeilen innerhalb der Figur.). Das Filamentbündel wird nacheinander an den drei Ausgängen vorbeigeführt und wird dabei verwirbelt. Ähnliche Verwirbelungsverfahren können im "Vereinigungsschritt" für das Zusammenbringen von Fibrillenbündel zu einem Garn verwendet werden, wobei der Luftdruck, welcher in der Zusammenführphase verwendet wird, vermutlich wesentlich höher sein wird als in der individuellen Verwirbelung, beispielsweise 0, - 3 bar in der individuellen Verwirbelung (z.B. T₁ und T₂) und ungefähr 6 bar in der Vereinigungsverwirbelung (J). Der Abstand der Einheiten T₁ und T₂ von der Einheit J sollte genügend gross sein, um gegenseitige Interferenzen zu vermeiden, es sei denn, solche Interferenzen sind akzeptabel in bezug auf den zu erreichenden Effekt (zufällige Einflüsse).

Die in Fig. A gezeigte Anordnung ist "einfach", insofern als die Filamentbündel klar voneinander separat gehalten werden können (mit Abstand zwischen den Filamentbündeln) und zwar bis zu dem Vereinigungsschritt J. Dies ist jedoch nicht immer möglich, wie dies beispielsweise in der Anordnung der EP-A-434 601 gezeigt ist. In solchen Fällen ist es wünschbar zusätzliche Mittel vorzusehen um ein "Verschmelzen" der Fibrillen der Filamentbündel vor dem (gesteuerten) Verwirbeln in der Stufe J zu vermeiden. Mit dem Begriff "Verschmelzen" soll auf die Tendenz hingewiesen werden, welche besteht, wenn an sich zwei ursprünglich separat geführte Filamentbündel in einer unkontrollierten Art sich vermischen, indem die beiden Filamentbündel in Kontakt miteinander geraten, wenn keine Massnahmen getroffen werden, um dieses Vermischen zu vermeiden. Passende Massnahmen sind jedoch aus dem vorgenannten Stand der Technik bekannt.

Die Erfindung ist nicht eingeschränkt auf die Behandlung der Filamentbündel mittels Luftdüsen. Das Behandeln der individuellen Filamentbündel und das Vereinigen der Bündel kann beispielsweise auch durch Verwendung von adhesivem Materials oder durch Bilden von "Schweissstellen" durchgeführt werden. Je nach Effekt, welcher im Garn erreicht werden soll, kann es auch wünschenswert sein, ein Filamentbündel vor dem Bilden des Garnes durch Vereinen der Filamentbündel, unbehandelt zu lassen - dass unbehandelte Bündel gibt dem Garn einen "flaumigen" Effekt.

Der Vorteil der Erfindung besteht darin, dass durch Kompaktieren der einzelnen Teilfäden (T1 und T2 in Fig. A) nach dem Texturieren (Fig. 1 - 8) und vor dem später als Kollektivkompaktieren bezeichneten Kompaktieren der zusammengefassten Teilfäden (J in Fig. A) die Qualität d.h. die Sicherheit in der Farbtrennung und damit Farberkennung der einzelnen Teilfäden im Garn gegenüber dem Stand der Technik wiederholbar verbessert wird.

Vor der Figurenbeschreibung sei noch auf einige weitere Detaillösungen zur Durchführung der Kompaktierung, bzw. des Texturierens hingewiesen, auf welche im Laufe der Beschreibung der weiteren Figuren, Bezug genommen wird.

Dabei soll unter "Kompaktierung" das Verdichten der Fibrillenbündel verstanden werden und zwar entweder über die ganze Länge des Fibrillenbündels mittels eines Falschdralles oder punktuell mittels einer Verwirbelungsdüse.

Beispielsweise sind Verwirbelungsdüsen, welche als Kompaktiermittel verwendet werden können, aus der US-4,025,595, bzw. US-3,364,537 oder US-3,426,406 bekannt und aus der EP-0434601 A1 sind Falschdralldüsen bekannt, welche ebenfalls in der darin beschriebenen Art als Kompaktiermittel verwendet werden können.

Im weiteren ist je aus der EP-0039763, EP-0110359 A1, EP-0123072 A1, EP-0123829 eine Texturierdüse bekannt, welche vorteilhafterweise aufklappbar ist, um zu ermöglichen einen oder mehrere Teilfäden zur Texturierung hineinzugeben, wobei das Texturieren nach erneuter Schliessung der Texturierungdüse erfolgt. Da solche Texturierdüsen im Förderteil nach dem Injektorprinzip arbeiten, sind sie nicht nur in der Lage die Teilfäden nach der Schliessung der Düsen weiterzufördern, sondern falls nötig auch anzusaugen, so dass auch nichtaufklappbare Texturierdüsen verwendet werden können um die Fäden in die Texturierdüse zu bringen. Eine weitere Möglichkeit besteht darin, die Fäden mittels Saugpistole in und durch die Texturierdüsen zu bringen.

Ebenso ist aus der CH-680140 A5 eine Texturierdüse bekannt, welche am Eingang Einblasdüsen aufweist, die, zur Erzeugung eines Schutzdralles im Teilfaden, exzentrisch in den Garnführungskanal münden.

In den aus den EP-0039763 A1, EP-0123072 A1, EP-0123829 A1 bekannten Texturierdüsen erfolgt das Erwärmen und Fördern des Teilfadens je in einem als Kanal oder Kammer ausgebildeten Heiz- und Förderelement, und das Pfropfen bilden bzw. Kräuseln, bzw. Texturieren in einer zweiten Kammer, in welcher das eingeblasene erwärmte Gas wieder entweichen kann, so dass ein Pfropfen aus der Kammer entnommen werden kann. Für das Abkühlen des Pfropfens wird dieser auf ein transportierendes Kühlelement, beispielsweise eine drehende Kühltrommel gegeben.

Eine weitere Texturiervorrichtung ist aus der EP-310890 A1 (Rolltex) bekannt, welche sich aus einem Heiz- und Förderkanal zur Erwärmung und Förderung des Teilfadens, bzw. des Garnes und einer daran angeschlossenen Nadelwalze zur Bildung des Garnpfropfens zusammensetzt, wobei der Pfropfen nach der Nadelwalze auf eine Kühltrommel, zur Abkühlung des Pfropfens, gegeben wird.

Ebenso sind aus der US-3,255,508 (Mitsubishi) Texturiermittel bekannt, welche sich aus einer Erwärmungs- und Förderdüse und einer anschliessenden Kühltrommel zusammensetzen, wobei die Pfropfenbildung aufgrund des Aufpralles des erwärmten und geförderten Fadens auf der Kühltrommel entsteht.

Die Erfindung wird nun anhand weiterer Ausführungsbeispiele weiter erläutert.
Es zeigt:
- Fig. 1: eine Vorrichtung zur Erzeugung eines mehrfarbigen Garnes aus anders anfärbenden oder unterschiedlich farbigenTeilfäden, schematisch dargestellt,
- Fig. 2: eine Variante eines Teiles von Fig. 1,
- Fig. 3: eine Variante der Vorrichtung von Fig. 1,
- Fig. 4: eine Variante eines Details der Vorrichtung der Figur 1,
- Fig. 5: eine Variante der Vorrichtung der Fig. 1,
- Fig 6 und 7: je eine Variante gemäss der vorliegenden Erfindung,
- Fig.8: ein Querschnitt von Fig. 7 entsprechend den Schnittlinien I-I (Fig.7) und
- Fig.9: eine Variation des Querschnittes von Fig.8.

Fig. 1 zeigt eine Vorrichtung zur Erzeugung eines mehrfarbigen Garnes mit hier beispielsweise drei Spinnschächten, welche je unterschiedlich gefärbte Teilfäden 11 bzw. 11.1 bzw. 11.2 erzeugen. Diese Teilfäden 11, 11.1, 11.2 werden je über ein Präparationsmittel 2 geführt, welches in der Regel ein Beölungsmittel ist.

Solche Garne können auch aus zwei oder mehr Teilfäden bestehen.

Nach den Präparationsmitteln 2 gelangen die Teilfäden 11-11.2 je separat in ein zugehöriges als Vorkompaktierungsmittel 3 bezeichnetes Kompaktierungsmittel, welches entweder ein an sich bekanntes Verwirbelungsmittel oder vorzugsweise ein an sich bekanntes Falschdrallmittel ist, wobei beide Mittel als Stand der Technik eingangs bereits erwähnt wurden.

Nach den Vorkompaktierungsmitteln werden die Teilfäden 11-11.2 auf Streckgaletten 4 auf ein vorgegebenes Mass verstreckt dabei erwärmt, bzw. erhitzt, d.h. in den Bereich des Glasumwandlungspunktes, bzw. in den thermoplastischen Bereich gebracht. Bei Verwendung von Verwirbelungsmittel als Vorkompaktierungsmittel wird die Verwirbelung derart vorgesehen , dass beim Strecken der verwirbelten Teilfäden 11-11.2 die Verwirbelungseinschnürungen je nach Verwirbelungsart mindestens teilweise wieder aufgehoben werden, um keine Einbussen in der Texturierqualität des Garnes zu erhalten.

Nach den Streckgaletten 4 werden die Teilfäden 11-11.2 gemeinsam in einer Texturierdüse 5 texturiert, wobei primär die Teilfäden in einem Heiz- und Förderelement 6 aufgrund eines auf dem Injektorprinzip wirkenden Fördersystems angesaugt, erwärmt und in ein Kräuselelement 7 gefördert werden, um dort aufgrund des Entweichens der Heizund Fördergase zwischen Lamellen 32 oder anderen äquivalenten luftdurchlässigen Elementen und der daraus resultierenden Reduzierung der Fördergeschwindigkeit und weiter daraus resultierenden Reibung der einzelnen Fibrillen der Fäden an der Wand des Kühl- und Kräuselelementes 7 zu einem Pfropfen gestaucht werden, welcher anschliessend auf eine Kühltrommel 16 gegeben wird. Von der Bedienungsperson wird der Pfropfen vor oder nach der Kühltrommel 16 in gekräuselte Teilfäden 11.3- 11.5 aufgeteilt, was auch für die noch zu beschreibenden Figuren 2 bis 5 zutrifft, und via eine Abzugswalze 33 und, wo nötig, über Umlenkfadenführer 31 je in ein zugehöriges, als Nachkompaktierungsmittel 8 - im Zusammenhang mit Fig. A als T1 bzw. T2 - bezeichnetes Kompaktierungsmittel geführt, wobei auch hier das Nachkompaktierungsmittel 8 entweder ein an sich bekanntes oder ein im Zusammenhang mit Fig. D erwähntes Falschdrallmittel oder vorzugsweise ein an sich bekanntes Verwirbelungsmittel ist. Das genannte Erfassen durch die Bedienungsperson geschieht mit Hilfe einer an sich bekannten Saugpistole, wobei die Auftrennung in die Teilfäden manuell und mit Hilfe von hier nicht gezeigten Fadenführern pro Teilfaden geschieht.

Nach den Nachkompaktierungsmitteln 8 werden die Teilfäden 11.3-11.5, wo nötig, über Umlenkfadenführer 31 auf einer Galette 34 zusammengefasst, anschliessend in einem als Kollektivkompaktierungsmittel 9 oder im Zusammenhang mit Fig. A als J bezeichnetes Kompaktierungsmittel gemeinsam kompaktiert, das heisst, entweder vorzugsweise gemeinsam mit an sich bekannten Mitteln verwirbelt oder gemeinsam falsch gedreht, um als Garn 12 nochmals über eine Galette 35 geführt und anschliessend im Spuler 10 aufgespult zu werden. Da es sich bei diesen Galetten um Förderwalzen handelt, kann gegebenenfalls auf eine oder beide Galetten 33 bzw. 34 vor oder auf die Galette 35 nach dem Kompaktiermittel 9 oder auf alle drei Galetten 33, 34 und 35 verzichtet werden, was durch Versuche je nach Material festgestellt werden muss.

Im letzteren Falle werden die Fäden direkt vom Spuler 10 von der Kühltrommel 16 und durch die Nachkompaktierungsmittel 8 und Kollektivkompaktierungsmittel 9 gezogen.

Die Fig. 2 zeigt als Variante gegenüber der Fig. 1 zur Texturierung der Teilfäden 11-11.2 nach den Streckgaletten 4 ein Heiz- und Förderelement 15 mit denselben Funktionen wie das Element 6 und anschliessend daran eine an sich aus der US-3255508 bekannten Kühltrommel 16 mit der zusätzlichen Funktion des Elementes 7, d.h. der Pfropfen wird auf der Kühltrommel 16 gebildet und gekühlt. Die weiteren Elemente entsprechen den bereits für Fig. 1 beschriebenen Elementen und werden deshalb nicht nochmals erwähnt.

Die Fig. 3 zeigt als Variante der Fig. 1 anstelle der Spinnschächte 1 einzelne Spulen mit gefärbten Teilfäden, auch gefärbte Spulen 13 genannt, sowie als weitere Variante zwecks Texturierung der hier mit 14-14.2 gekennzeichneten Teilfäden, nach den Streckgaletten 4 ein Heiz- und Förderelement 17, welches funktionell den vorgenannten Elementen 6 und 15 entspricht, mit anschliessender Nadelwalze 18 und anschliessender Kühltrommel 16 und dazwischen vorgesehenem Pfropfen-Auslenkelement 30, wobei die Kombination der Elemente 17,18,16 und 30 in der EP-0310890 A1 beschrieben ist, weshalb für weitere Details auf diese EP-Schrift verwiesen wird. Die übrigen Elemente entsprechen den Elementen der vorgenannten Figuren und werden deshalb nicht nochmals erwähnt.

Hingegen sei erwähnt, dass die Verwendung von Vorlagespulen 13 (z.B. gefärbte Spulen) anstelle von Spinnschächten 1, für alle Varianten der übrigen Figuren möglich ist.

Die Fig. 4 zeigt eine Kombination von Streckgaletten 4.1 mit einem an sich bekannten Flächenheizelement 19, welches zwischen den beiden Streckgaletten vorgesehen ist und zusätzlich zur Erwärmung mittels der Galetten 4 oder allein der Erwärmung der daran gleitenden Teilfäden 11-11.2 oder 14-14.2 dient.

Die Fig. 5 zeigt insofern eine Variante zur Fig. 3 als hier auf die Kühltrommel 16 verzichtet wird und an dessen Stelle ein Kühlluftauftragselement 36 sowie ein Kühlluftabsaugelement 37 um einen vorgegebenen Bereich der Nadelwalze 18 vorgesehen wird, mittels welchem der sich auf der Nadelwalze befindliche Pfropfen abgekühlt und anschliessend über einen Umlenkfadenführer 31 auf die Galette 33 und weiter wie bisher beschrieben geführt wird. Dabei können die für die Fig. 1 beschriebenen Variationen in der Verwendung der Galetten 33, 34 und 35 auch für die Anordnung der beschriebenen Elemente dieser Figur, wie auch für die Anordnung der beschriebenen Elemente aller anderen Figuren verwendet werden.

Die Fig.6 zeigt eine Ausführung der Erfindung insofern als es sich hier um drei einzelne Texturierdüsen 28 handelt, mit je einem Heiz- und Förderelement 26 und einem daran angeschlossenen Kräuselelement 27 pro Teilfaden, wobei die drei Pfropfen aus dem entsprechenden Kräuselelement entweder über Förderwalzen 29 oder direkt, je nach Anordnung, nebeneinander auf eine gemeinsame Kühltrommel 16 gegeben werden, so dass das für die Figuren 1 - 5 erwähnte Aufteilen in Teilfäden hier nicht mehr notwendig ist. Die weiteren Elemente entsprechen den bisher beschriebenen und werden deshalb nicht nochmals erwähnt.

Die Fig. 7 zeigt eine in den Vorrichtungen der Fig. 1 bis 6 verwendbare Texturierdüse 38, welche mit einem Heiz- und Förderelement 39 versehen ist, welches für jeden Teilfaden einen eigenen Heiz- und Förderkanal sowie einen eigenen Kräuselkanal im Kräuselelement 40 enthält.

Der Vorteil dieser Ausführung gegenüber der drei einzelnen Texturierdüsen von Fig.6, besteht wärmetechnisch und herstellungsmässig in der kompakten Ausführungsform, was zu billigeren Herstellungs- und Betriebskosten führen kann.

In Fig.8 ist der Querschnitt des Kräuselelementes 40 gezeigt, wobei sich das Kräuselelement aus den beiden Aussenwänden 41 und den Zwischenwänden 42 sowie den sich dazwischen befindlichen Lamellen 43 zusammensetzt. Dabei ist ein Freiraum für die Pfropfenbildung vorgesehen, was mit der gezeigten Faden-Wirrlage 45 dargestellt ist. Im weiteren sind die Aussenwände 41, die Zwischenwände 42 und die Lamellen 43 mittels eines oberen Ringflansches 46 am Heiz- und Förderelement 39 befestigt, während der Zusammenhalt der Aussenwände 41, der Zwischenwände 42 und der Lamellen am Ausgang des Kräuselelementes 40 mittels eines unteren Ringflansches 47 erfolgt.

Mit 44 ist dargestellt, in welcher Weise sich die Luft aus den einzelnen Kanälen (nur bei einem Kanal dargestellt) des Kräuselelementes entweichen kann.

Vorteilhafterweise sind die fadenumgebenden Teile der Texturierdüsen, um die Teilfäden einfach einführen zu können, entsprechend der vorgenannten EP-0039763 etc., aufklappbar, weshalb die Texturierdüse 38, wie früher erwähnt, in zwei Hälften trennbar ist, was mit der gedachten Symetrieebene 48 angedeutet ist.

Die Fig.9 zeigt eine Variante des Querschnittes von Fig.8 indem Lamellen 49 strahlenförmig angeordnet sind, im Vergleich zur parallelen Anordnung der Lamellen 43 in Fig.8. Die weiteren Elemente entsprechen den Elementen der Fig.8 und werden nicht wiederholt.

Im weiteren sei erwähnt, dass in den Figuren die noch zu kräuselnden Teilfäden bis und mit der Texturiermittel mit 11-11.2 bzw. 14-14.2 und die nach den Texturiermitteln gekräuselten Teilfäden bis zum Kollektivkompaktiermittel 9 mit 11.3-11.5 bzw. 14.3-14.5 und anschliessend an diese als Garn 12 gekennzeichnet sind.

Ebenso können in allen Varianten der Figuren 1-9 entweder Teilfäden von den Spinnschächten 1 oder von den Spulen 13 verarbeitet werden.

Ebenfalls sind in den Figuren, wo notwendig, Umlenkfadenführer 31 vorgesehen, was in den Figuren schematisch gezeigt ist.

Es versteht sich, dass für alle mit einem Injektorprinzip versehenen Elemente vorteilhafterweise ein mit der CH-680140 A5 gezeigtes Drallerteilungsprinzip verwendet werden kann, um dem durch die Texturierdüse geführten Fäden einen Schutzdrall zu erteilen, welcher zusätzlich zur sonst genannten Kompaktierung der Teilfäden dafür sorgt, dass bei Mehrfachführung von Fäden durch eine Texturierdüse die einzelnen Teilfäden sich weniger ineinander verharken, sondern im wesentlichen für sich nebeneinander bleiben, wobei der obere Drallstop des entsprechenden Teilfadens die in Fadenlaufrichtung vorausgehende Galette des Galettenpaares 4 ist.

Im weiteren sei erwähnt, dass bei Verwendung des Falschdrallprinzips zur Kompaktierung der Teilfäden nach den Präparationsmitteln 2, diese Präparationsmittel 2 als Drallstop verwendet werden können, wenn keine Umlenkfadenführer 31 aus irgendwelchen Gründen verwendet werden, sowie dass der Begriff "anders anfärbenden Teilfaden" so zu verstehen ist, dass solche Fäden im Farbprozess, bei Anwendung von beispielsweise gleicher Farbe, nuanciert unterschiedliche, jedoch wünschbare Farbeffekte enthalten.

Ebenfalls sei erwähnt, dass bei der genannten Nachkompaktierung mittels Verwirbelungsdüsen, der Kompaktiereffekt mittels Druck (bar) und/oder Menge (kg/h) und/oder der Temperatur des Gases, z.B. Luft oder Dampf verändert wird, indem dadurch die Anzahl Verwirbelungen pro Längeneinheit des Fadens mehr oder weniger wählbar unterschiedlich ausfällt. Dies wird erfindungsgemäss verwendet um den Farbeffekt des fertigen Garnes zusätzlich zur Variierung des Farbeffektes durch die Auswahl der Farben zu variieren.

Zusätzlich können diese Parameter (Druck, Menge, Temperatur des Gases) pro Teilfaden unterschiedlich gewählt werden, so dass von Teilfaden zu Teilfaden ein Unterschied in der Verwirbelung und damit in der Intensität der Farbtrennung bzw. Farberkennung im Garn besteht.

## Patentansprüche

1. Verfahren zur Erzeugung eines Garnes aus verschiedenen Teilfäden, wobei die Teilfäden zusammengefasst einer Kollektivkompaktierung unterzogen werden, bevor sie gemeinsam als Garn einer Aufspulung zugeführt werden, **dadurch gekennzeichnet, dass**
die einzelnen Teilfäden vor der Kollektivkompaktierung einer individuellen Texturierung unterzogen werden,
wobei nach der individuellen Texturierung und vor der
Kollektivkompaktierung mindestens ein Teilfaden einer als
Nachkompaktierung benannten individuellen Kompaktierung unterzogen wird.

2. Verfahren nach Anspruch 1, **dadurch gekennzeichnet, dass** vor der Nachkompaktierung die Teilfäden einer Streckung unterzogen werden.

3. Verfahren nach Anspruch 1 oder Anspruch 2, **dadurch gekennzeichnet, dass** eine Vorkompaktierung separat pro Teilfaden vor der Streckung bzw. der Texturierung durchgeführt wird.

4. Verfahren nach einem der Ansprüche 1 bis 3, **dadurch gekennzeichnet, dass** die genannten Kompaktierungen wahlweise mittels einer Verwirbelungskompaktierung und/oder mittels einer Falschdrallkompaktierung durchgeführt werden.

5. Verfahren nach einem der Ansprüche 1 bis 4, **dadurch gekennzeichnet, dass** die Kollektivkompaktierung vor der Aufspulung erfolgt.

6. Verfahren nach Anspruch 3, **dadurch gekennzeichnet, dass** die Vorkompaktierung eine Falschdrallkompaktierung und die Nach- und die Kollektivkompaktierung je eine Verwirbelungskompaktierung sind.

7. Verfahren nach einem der vorengehenden, **dadurch gekennzeichnet, dass** eine Veränderung des Farbeffektes des fertigen Garnes (12) durch Variation mindestens eines der folgenden Parameters beim Verwirbeln in der Nachkompaktierung durchgeführt wird, nämlich:
- des Druckes (bar)
- der Menge (kg/h)
- der Temperatur (°C)
des für das Verwirbeln verwendeten Gases, beispielsweise Luft und/oder Dampf.

8. Vorrichtung zur Erzeugung eines mehrfarbigen Garnes aus anders anfärbenden oder andersfarbigen Teilfäden
- mit einem gemeinsamen Kompaktiermittel, auch Kollektivkompaktiermittel (9) genannt, für alle Teilfäden (11.3 - 11.5, 14.3 - 14.5)
- und einer Aufspulung (10) für ein sich aus den Teilfäden zusammensetzendes Garn (12),
- **dadurch gekennzeichnet, dass**
- vor dem Kollektivkompaktiermittel je ein als Nachkompaktiermittel (8) benanntes Kompaktiermittel pro Teilfaden vorgesehen ist, und
- vor dem Nachkompaktiermittel (8) je ein Texturiermittel vorgeschen ist.

9. Vorrichtung nach Anspruch 8, **dadurch gekennzeichnet, dass** vor dem Nachkompaktiermittel mindestens ein streckmittel vorgesehen ist.

10. Vorrichtung nach Anspruch 8 oder 9, **dadurch gekennzeichnet, dass** vor dem Texturiermittel Vorkompaktiermittel (3) pro Teilfaden vorgesehen ist.

11. Vorrichtung nach Anspruch 8 oder 9 **dadurch gekennzeichnet, dass** die Kompaktiermittel wahlweise Verwirbelungsmittel und/oder Falschdrallmittel sind.

12. Vorrichtung nach Anspruch 11, **dadurch gekennzeichnet, dass** die Vorkompaktiermittel je ein Falschdrallmittel und die Nachkompaktiermittel bzw. die Kollektivkompaktiermittel je Verwirbelungsmittel sind.

## Claims

1. Method of producing a yarn composed of different single threads, said joined single threads being subjected to a collective compacting process before being jointly as a yarn passed to a winding device,
**characterized in that**
said individual single threads before being collectively compacted are subjected to an individual texturing process,
where in after said individual texturing process and before said collective compacting process at least one single thread is subjected to an individual compacting process called after-compacting process.

2. Method according to claim 1, **characterized in that** before the after-compacting process said single threads are subjected to a drawing process.

3. Method according to claim 1 or claim 2, **characterized in that** a pre-compacting process is effected separately on each single thread before the drawing, or the texturing process is performed.

4. Method according to one of the claims 1 to 3, **characterized in that** said compacting processes are effected using an entangling compacting process and/or using a false twist compacting process.

5. Method according to one of the claims 1 to 4, **characterized in that** said collective compacting process is effected before a winding process.

6. Method according to claim 3, **characterized in that** said pre-compacting process is a false twist compacting process and that the after-compacting and the collective compacting processes each are a entangling compacting process.

7. Method according to one of the preceding claims, **characterized in that** a change of the colour effect of a finished yarn (12) is effected by variation of one of the following parameters, by entangling during after compacting namely of:
- the pressure (bar),
- the throughput quantity (kg/h),
- the temperature (°C),
of the gas applied in the vortex entangling compacting process, e.g. air and/or steam.

8. Apparatus for producing a multi-coloured yarn composed of differently staining, or differently coloured single threads, with
- a common compacting device, also called collective compacting device (9), for all single threads (11.3 - 11.5, 14.3- 14.5), and
- a winding device (10) for a yarn (12) composed of single threads
**characterized in that**
- upstream from said collective compacting device a compacting device is provided for each single thread, called after-compacting device, and
- upstream from said after-compacting device (8) a texturing device for single thread each is provided.

9. Apparatus according to claim 8, **characterized in that** upstream from said after-compacting device at least one drawing device is provided.

10. Apparatus according to claim 8 or 9, **characterized in that** upstream from said texturing device pre-compacting devices (3) are provided for each single thread.

11. Apparatus according to claim 8 or 9, **characterized in that** said compacting devices are entangling compacting devices and/or false twist compacting devices.

12. Apparatus according to claim 11, **characterized in that** said pre-compacting devices are a false twist compacting devices and said after-compacting, respectively said the collective compacting devices, each are a entangling compacting device.

## Revendications

1. Procédé utilisé pour produire un fil constitué de différents fils partiels, où les fils partiels rassemblés sont soumis à un compactage collectif, avant d'être dirigés ensemble sous forme de fil vers un bobinage,
**caractérisé par le fait que**,
avant le compactage collectif, les fils partiels individuels sont soumis à une texturation individuelle, où, après la texturation individuelle et avant le compactage collectif, au moins un fil partiel est soumis à un compactage individuel appelé postcompactage.

2. Procédé selon revendication 1,
**caractérisé par le fait que**,
avant le postcompactage, les fils partiels sont soumis à un étirage.

3. Procédé selon revendication 1 ou revendication 2,
**caractérisé par le fait**
**qu'**un précompactage est réalisé séparément par fil partiel, avant l'étirage respectivement la texturation.

4. Procédé selon une des revendications 1 à 3,
**caractérisé par le fait que**
lesdits compactages sont réalisés au choix à l'aide d'un compactage tourbillonnaire et/ou à l'aide d'un compactage par fausse torsion.

5. Procédé selon une des revendications 1 à 4,
**caractérisé par le fait que**
le compactage collectif est réalisé avant le bobinage.

6. Procédé selon revendication 3,
**caractérisé par le fait que**
le précompactage est un compactage par fausse torsion, et le postcompactage et le compactage collectif sont chacun un compactage tourbillonnaire.

7. Procédé selon une des revendications précédentes,
**caractérisé par le fait**
**qu'**un changement d'effet de couleur du fil fini (12) est réalisé par variation d'au moins un des paramètres suivants, lors du tourbillonnement dans le postcompactage, c'est-à-dire :
- la pression bar)
- la quantité (kg/h)
- la température (°C)
du gaz utilisé pour le tourbillonnement, par exemple, de l'air et/ou de la vapeur.

8. Dispositif utilisé pour la production d'un fil multicolore à partir de fils partiels ayants une affinité tinctoriale différente ou étants de teinte différente
- avec un moyen de compactage commun, appelé également moyen de compactage collectif (9), pour tous les fils partiels (11.3 - 11.5, 14.3 - 14.5)
- et un bobinage (10) pour un fil (12) composé par les fils partiels,
**caractérisé par le fait que**,
- un moyen de compactage appelé postcompactage (8) est prévu pour chaque fil partiel avant le moyen de compactage collectif, et,
- un moyen de texturation est prévu avant chaque moyen de postcompactage (8).

9. Procédé selon revendication 8,
**caractérisé par le fait**
**qu'**au moins un moyen d'étirage est prévu avant le moyen de postcompactage.

10. Dispositif selon revendication 8 ou 9,
**caractérisé par le fait que**,
avant le moyen de texturation, un moyen de précompactage (3) est prévu par fil partiel.

11. Dispositif selon revendication 8 ou 9,
**caractérisé par le fait que**
les moyens de compactage sont au choix des moyens tourbillonnaires et/ou des moyens par fausse torsion.

12. Dispositif selon revendication 8 ou 9,
**caractérisé par le fait que**
les moyens de précompactage sont chacun un moyen par fausse torsion, et les moyens de postcompactage respectivement les moyens de compactage collectif sont chacun un moyen tourbillonnaire.
